# EUROPÄISCHE PATENTSCHRIFT

(11) **EP 2 627 815 B1**
(45) Veröffentlichungstag und Bekanntmachung des Hinweises auf die Patenterteilung: **02.03.2016**
(21) Anmeldenummer: 11764547.3
(22) Anmeldetag: 04.10.2011
(51) Int. Cl.: D06F 58/22

(54) **REINIGUNGSVORRICHTUNG FÜR EIN MIT FLUSEN BEAUFSCHLAGTES BAUTEIL, HAUSGERÄT ZUR PFLEGE VON WÄSCHESTÜCKEN MIT EINER DERARTIGEN REINIGUNGSVORRICHTUNG SOWIE VERFAHREN ZUM REINIGEN EINES MIT FLUSEN BEAUFSCHLAGTEN BAUTEILS**
CLEANING DEVICE FOR A COMPONENT EXPOSED TO LINT, HOUSEHOLD APPLIANCE FOR THE CARE OF LAUNDRY ITEMS USING SUCH A CLEANING DEVICE, AND METHOD FOR CLEANING A COMPONENT EXPOSED TO LINT
DISPOSITIF DE NETTOYAGE POUR UN ÉLÉMENT EXPOSÉ AUX PELUCHES, APPAREIL MÉNAGER POUR L'ENTRETIEN DU LINGE COMPRENANT UN TEL DISPOSITIF DE NETTOYAGE AINSI QUE PROCÉDÉ POUR NETTOYER UN ÉLÉMENT EXPOSÉ AUX PELUCHES

(30) Priorität: 15.10.2010 DE 102010042495
(43) Veröffentlichungstag der Anmeldung: 21.08.2013
(73) Patentinhaber: BSH Hausgeräte GmbH, 81739 München (DE)
(72) Erfinder: NEHRING, Ulrich, 10715 Berlin (DE); GRUNERT, Klaus, 13465 Berlin Reinickendorf (DE)
(86) Internationale Anmeldenummer: PCT/EP2011/067314
(87) Internationale Veröffentlichungsnummer: WO 2012/049039

(56) Entgegenhaltungen:
- EP-A1- 0 441 756
- EP-A1- 2 138 627
- DE-A1-102009 055 208

## Beschreibung

Die Erfindung betrifft eine Reinigungsvorrichtung für ein mit Flusen beaufschlagtes Bauteil eines Hausgeräts zur Pflege von Wäschestücken, mit einem Behälter, welcher zur Aufnahme von Spülflüssigkeit zum Abspülen der Flusen vom Bauteil ausgebildet ist und eine Spülkammer und eine Vorratskammer aufweist. Des Weiteren betrifft die Erfindung ein Hausgerät zur Pflege von Wäschestücken mit einer derartigen Reinigungsvorrichtung. Darüber hinaus betrifft die Erfindung ein Verfahren zum Reinigen eines mit Flusen beaufschlagten Bauteils eines Hausgeräts zur Pflege von Wäschestücken, bei welchem Spülflüssigkeit direkt zum Abspülen der Flusen vom Bauteil in einem Behälter gesammelt wird, wobei der Behälter in eine Spülkammer und eine Vorratskammer unterteilt wird.

Aus dem Dokument DE 10 2007 049 060 A1 ist ein Verfahren zum Betreiben einer Spülflüssigkeitseinrichtung in einem Hausgerät zur Pflege von Wäschestücken sowie eine entsprechende Spülflüssigkeitseinrichtung bekannt. Darüber hinaus ist aus dem Dokument EP 2 138 627 A1 ein gattungsgemäße Wäschetrockner mit einem Kondensatbehälter bekannt, in den in eine obere Öffnung ein Sieb einsetzbar ist.

Weiterhin sind aus der DE 10 2007 049 061 A1 ein Verfahren und eine Vorrichtung zum Reinigen eines Bauteils, insbesondere eines Verdampfers einer Kondensatoreinrichtung sowie ein Wasch- und Wäschetrockner mit einer solchen Vorrichtung bekannt. Die Vorrichtung umfasst einen Sammelbehälter für das Kondensat, der eine Spülkammer und eine Speicherkammer aufweist, die durch eine Trennwand getrennt sind. Kondensat kann in die Spülkammer geleitet werden und über die Trennwand in die Speicherkammer überlaufen. Ist die Speicherkammer gefüllt, kann über einen weiteren Auslass das Kondensat in einem Überlaufbereich abfließen.

Aus dem übrigen Stand der Technik sind Wäschetrockner bekannt, welche eine Wärmepumpe aufweisen. Üblicherweise umfasst eine derartige Wärmepumpe zumindest einen Wärmetauscher, welcher mit einer Prozessluftführung des Wäschetrockners gekoppelt ist. Im Betrieb des Wäschetrockners wird durch eine Trommel des Wäschetrockners, in der sich zu trocknende Wäschestücke befinden, erwärmte Prozessluft geleitet, durch welche die Wäschestücke getrocknet werden. Dabei wird den Wäschestücken Feuchtigkeit entzogen. Diese wird als Kondensat in dem Behälter gesammelt und als Spülflüssigkeit verwendet. Da beim Trocknungsvorgang auch Flusen der zu trocknenden Wäschestücke mitgeführt werden, ist diese Spülflüssigkeit zunächst auch mit derartigen Flusen versetzt. Darüber hinaus werden Flusen auch aus der Vorratskammer mit der Prozessluftführung mitgerissen und sammeln sich an dem Wärmetauscher der Wärmepumpe an. Um dessen Funktionsfähigkeit aufrecht zu erhalten und einen sicheren Betrieb zu gewährleisten, ist dieser Wärmetauscher daher von diesen Flusen zu reinigen.

Bei den herkömmlichen Reinigungsvorrichtungen tritt ein unerwünschter Überlauf des Kondensats auf. Darüber hinaus tritt eine Rückführung von Flusen durch die im Kondensatbehälter mit diesen Flusen versetzte Spülflüssigkeit in die fördernde Pumpe auf, wodurch auch deren Funktionstüchtigkeit beeinträchtigt werden kann. Darüber hinaus ist ein Entsorgen des Kondensats bei herkömmlichen Vorrichtungen nur relativ eingeschränkt möglich.

Es ist Aufgabe der vorliegenden Erfindung, eine Reinigungsvorrichtung sowie ein Hausgerät zur Pflege von Wäschestücken mit einer derartigen Vorrichtung, als auch ein Verfahren zum Reinigen eines mit Flusen beaufschlagten Bauteils eines Hausgeräts zur Pflege von Wäschestücken zu schaffen, mit welcher bzw. mit welchem bzw. bei welchem die Funktionsfähigkeit der Komponenten der Reinigungsvorrichtung verbessert gewährleistet werden kann und sowohl die Reinigung des Wärmetauschers als auch die Entsorgung der Spülflüssigkeit besser sowie flexibler und variabler erfolgen kann.

Diese Aufgabe wird durch eine Reinigungsvorrichtung, ein Hausgerät zur Pflege von Wäschestücken und ein Verfahren, jeweils mit den Merkmalen des entsprechenden unabhängigen Patentanspruchs Ansprüche 1, 11 und 13 gelöst. Bevorzugte Weiterbildungen der Erfindung sind Gegenstände abhängiger Patentansprüche sowie nachfolgender Beschreibung.

Eine erfindungsgemäße Reinigungsvorrichtung ist zum Reinigen eines flusenbeaufschlagten Bauteils eines Hausgeräts zur Pflege von Wäschestücken ausgebildet. Die Reinigungsvorrichtung umfasst einen Behälter, welcher zur Aufnahme von Spülflüssigkeit ausgebildet ist. Mittels der Spülflüssigkeit sind die Flusen vom Bauteil abspülbar. Der Behälter umfasst eine Spülkammer und eine Vorratskammer, wobei die Spülkammer einen Zulauf aufweist, über welchen die Spülflüssigkeit (insbesondere mittels einer Pumpe) in die Spülkammer förderbar ist. Im Bereich des Zulaufs ist ein Sieb zum Reinigen der Spülflüssigkeit in der Spülkammer angeordnet. Ein erster Ablauf zum Leiten der gereinigten Spülflüssigkeit von der Spülkammer zum Bauteil ist auf einer dem Zulauf gegenüberliegenden Seite des Siebs an der Spülkammer angeordnet. Ein zweiter Ablauf zum Abführen der überschüssigen Spülflüssigkeit aus der Spülkammer ist auf der Seite des Siebs angeordnet, auf der der Zulauf ausgebildet ist.

Es wird erfindungsgemäß also im Bereich der Spülkammer eine Anordnung geschaffen, bei der der Zulauf und der zweite Ablauf auf einer ersten Seite des Siebs angeordnet sind und auf der gegenüberliegenden Seite der erste Ablauf angeordnet ist. Durch eine derartige Ausgestaltung kann einerseits erreicht werden, dass die mit Flusen versetzte Spülflüssigkeit, die in die Spülkammer gefördert wird, durch das Sieb gereinigt wird und die dann zum Reinigen des mit Flusen beaufschlagten Bauteils verwendete Spülflüssigkeit von diesen Flusen gereinigt ist. Darüber hinaus kann durch die spezifische Ausgestaltung mit einem zweiten Ablauf, der darüber hinaus auch noch auf der Seite des Siebs ausgebildet ist, auf der der Zulauf angeordnet ist, ein unerwünschtes Überlaufen der Spülflüssigkeit vermieden werden und eine ganz gezielte und dosierte Abführung der überschüssigen Spülflüssigkeit gewährleistet werden.

In bevorzugter Weise ist vorgesehen, dass der Zulauf und der zweite Ablauf an einem Deckel des Behälters ausgebildet sind. Insbesondere ist vorgesehen, dass der Zulauf und der zweite Ablauf im Hinblick auf ihre Anordnung in vertikaler Höhe auf unterschiedlichem Höheniveau ausgebildet sind. In diesem Zusammenhang ist insbesondere vorgesehen, dass der Zulauf, insbesondere ein maximaler Höhenpunkt des Zulaufs, höher angeordnet, ist als der zweite Ablauf, insbesondere ein maximaler Höhenpunkt des zweiten Ablaufs. Durch eine derartige Ausgestaltung kann aufgrund der strömungstechnischen Grundlagen erreicht werden, dass keine in die Spülkammer gepumpte Spülflüssigkeit wieder in unerwünschter Weise insbesondere in die zum Fördern benutzte Pumpe zurücklaufen kann. Denn in dem der zweite Ablauf niedriger angeordnet ist als der Zulauf, wird die überschüssige Spülflüssigkeit stets über den zweiten Ablauf gefördert und kann nicht mehr zurücklaufen. Dies ist im Hinblick auf die Funktionsfähigkeit der Reinigungsvorrichtung und gegebenenfalls auch der Pumpe eine besonders hervorzuhebende vorteilhafte Ausgestaltung.

Vorzugsweise ist der Deckel relativ bewegbar, insbesondere klappbar an einer Oberwand des Behälters angeordnet. Durch eine derartige Ausgestaltung kann jederzeit die Zugänglichkeit zur Spülkammer, insbesondere zum Sieb gewährleistet werden. Ein Austauchen des Siebs kann somit jederzeit ermöglicht werden. Auch anderweitige Reinigungsarbeiten oder Wartungsarbeiten im Behälter selbst können durch eine derartige Ausgestaltung erleichtert werden.

Indem sowohl der zweite Ablauf als auch der Zulauf an diesen Deckel angeordnet sind, kann darüber hinaus auch eine mechanisch stabile Konstruktion geschaffen werden, welche darüber hinaus auch durch die integrale Ausgestaltung modular aufgebaut ist. Durch eine einzige Bewegung, nämlich dem Anheben des Deckels können somit beide Strömungsöffnungen, der Zulauf und der zweite Ablauf, gleichzeitig bewegt werden und die Zugänglichkeit zum Behälterinneren gewährleistet werden.

Vorzugsweise ist die Spülkammer versenkt in dem Behälter angeordnet und der Deckel ist in geschlossenem Zustand an seiner Unterseite mit einer Dichtung gegen die Oberseite der die Spülkammer begrenzenden Deckenwand abdichtet, so dass die Spülkammer gegenüber der Vorratskammer abgedichtet ist. Auch dies ist eine besonders hervorzuhebende Ausgestaltung, da dadurch einerseits eine entsprechende Befüllung der Spülkammer sicher und aufwandsarm ermöglicht werden kann und darüber hinaus im geschlossenem Zustand des Deckels ein unerwünschtes Überlaufen der Spülflüssigkeit von der Spülkammer in die Vorratskammer sicher vermieden werden kann.

Ist bei der weiteren Ausführung nicht vorgesehen, dass der Deckel bewegbar bzw. klappbar ist, so kann die Separierung zwischen der Spülkammer und der Vorratskammer auch durch eine fest eingebaute Trennwand vorhanden sein. Die spezifische Ausgestaltung eines Dichtungselements ist daher insbesondere in den Ausgestaltungen vorgesehen, bei denen der Deckel klappbar ist.

Vorzugsweise ist durch die Dichtung, das Sieb und den Deckel in geschlossenem Zustand des Deckels eine Vorkammer der Spülkammer gebildet. Es wird also eine konstruktive Ausgestaltung der Reinigungsvorrichtung an einer ganz spezifischen Stelle geschaffen. Durch diese wird zum Einen das Einleiten der Spülflüssigkeit in die Spülkammer entsprechend ermöglicht und durch die Vorkammer wird quasi ein entsprechendes Volumen bereitgestellt, um in diesem schon eine entsprechende Flüssigkeitsaufnahme gewährleisten zu können. Indem zunächst die Flusen aus dem eingeförderten Spülmedium entfernt werden müssen und die gereinigte Flüssigkeit dann in den weiteren Bereich der Spülkammer nach dem Sieb einläuft, ist durch die Vorkammer ein entsprechender Aufnahmeraum gebildet, der die gesamte Reinigung der Spülflüssigkeit einerseits und das sichere und bedarfsgerechte Transportieren überschüssiger Spülflüssigkeit andererseits zuverlässig gewährleistet.

Diese Vorkammer bildet in diesem Zusammenhang daher quasi ein vorgeschaltetes Flüssigkeitsaufnahmevolumen vor dem Bereich der Spülkammer in dem dann die gereinigte Spülflüssigkeit aufgenommen wird.

Durch die Bildung dieser Vorkammer kann die gesamte Funktionalität der Reinigungsvorrichtung verbessert werden.

Vorzugsweise ist die ur Förderung benutzte Pumpe drückend betrieben und durch den Druckaufbau bei mit Spülflüssigkeit gefüllter Spülkammer und Vorkammer ist die Spülflüssigkeit durch den Höhenversatz des Zulaufs und des zweiten Ablaufs automatisch aus der Vorkammer förderbar. Durch diese automatische Förderung kann quasi situationsabhängig immer eine entsprechende Menge an Spülflüssigkeit eingefördert werden und stets automatisch bei zu viel Spülflüssigkeit diese gezielt entsorgt werden.

Vorzugsweise sind der Zulauf und der zweite Ablauf als jeweils ein Stutzen in dem Deckel integral ausgebildet. Dies ermöglicht einerseits eine mechanisch stabile Ausgestaltung, an der Leitungen einfach und zuverlässig angebracht werden können, und ermöglicht andererseits eine Bauteilreduzierung. Nicht zuletzt kann dadurch beispielsweise auch ein kostengünstiges und schnell zu fertigendes Kunststoffteil als Deckel mit diesen Stutzen gefertigt werden. Unerwünschte Stellen, aus denen Flüssigkeit austreten könnte, können durch diese integrale Ausgestaltung ebenfalls vermieden werden.

Vorzugsweise ist stromabwärts des zweiten Ablaufs ein Verteiler angeordnet, an den eine Leitung zum Einleiten der aus der Vorkammer geförderten Spülflüssigkeit in die Vorratskammer und/oder eine Leitung zum externen Abführen dieser Spülflüssigkeit aus dem Hausgerät anbringbar ist. Dieser Verteiler ist somit außerhalb des Behälters angeordnet und ermöglicht eine flexiblere und variablere Entsorgung der nicht mehr benötigten Spülflüssigkeit.

Darüber hinaus wird durch die Vorkammer auch gewährleistet, dass die überschüssige Spülflüssigkeit nicht nur aus der Vorkammer und somit auch der Spülkammer über den zweiten Ablauf entsorgt wird, sondern dass auch durch dieses strömungstechnische Prinzip der drückend betriebenen Pumpe, dem Höhenversatz des zweiten Ablaufs und des Zulaufs und der Siebanordnung eine Strömung über den zweiten Ablauf erzeugt wird, die auch an dem Sieb gesammelte Flusen ausspült. Auch dadurch wird quasi ein Automatismus zur Reinigung des Siebs ermöglicht.

Vorzugsweise ist vorgesehen, dass sich der Zulauf und der zweite Ablauf unmittelbar in vertikaler Richtung betrachtet über dem Sieb befinden. Die strömungstechnischen Zusammenhänge, wie sie oben erläutert wurden, werden dadurch besonders begünstigt.

Insbesondere ist sie Spülflüssigkeit ein im Betrieb des Hausgeräts erzeugtes Kondensat. Dieses wird daher gesammelt und sinnvoll weiter verwendet. Dadurch kann Wasser eingespart werden, da nicht zusätzlich erforderliches Spülmedium extra eingebracht werden muss.

Ein erfindungsgemäßes Hausgerät zur Pflege von Wäschestücken ist insbesondere als Wäschetrockner ausgebildet und umfasst eine erfindungsgemäße Reinigungsvorrichtung oder eine vorteilhafte Ausgestaltung ebendieser.

Vorzugsweise ist das Hausgerät, insbesondere der Wäschetrockner, mit einer Wärmepumpe ausgerüstet, die zumindest einen Wärmetauscher umfasst. Das mittels der durch das Sieb in der Spülkammer gereinigte und über den ersten Ablauf mit dieser gereinigten Spülflüssigkeit gespülte und von Flusen zu reinigende Bauteil ist dieser Wärmetauscher. Üblicherweise umfasst eine Wärmepumpe in einem Wärmepumpentrockner einen Kreislauf, in dem als Wärmetauscher ein Verdampfer und ein Verflüssiger angeordnet sind. Dieses sind mit einem Arbeitsmittelkreislauf gekoppelt, in dem ein Arbeitsmittel, insbesondere ein Kältemittel, zirkuliert. Der Verdampfer und der Verflüssiger sind mit der Prozessluftführung des Wäschetrockners gekoppelt, und es wird die aus der Trommel austretende Prozessluft durch diese Wärmepumpe einerseits Feuchtigkeit entzogen und andererseits wird die dann entfeuchtete Prozessluft wieder erwärmt und tritt dann wieder in die Trommel ein. Üblicherweise umfasst eine derartige Wärmepumpe auch einen Kompressor.

Bei einem Verfahren zum Reinigen eines mit Flusen beaufschlagten Bauteils eines Hausgeräts zur Pflege von Wäschestücken wird Spülflüssigkeit zum Abspülen der Flusen im Bauteil in einem Behälter gesammelt; Der Behälter wird in eine Spülkammer und eine Vorratskammer unterteilt, wobei die Spülflüssigkeit mittels einer Pumpe über einen Zulauf situationsspezifisch und bedarfsgerecht in die Spülkammer gefördert wird. Im Bereich des Zulaufs wird ein Sieb zum Reinigen der Spülflüssigkeit in der Spülkammer angeordnet, wobei die durch das Sieb gereinigte und in der Spülkammer gesammelte Spülflüssigkeit über einen auf den Zulauf gegenüberliegenden Seite des Siebs ausgebildeten ersten Ablauf situationsspezifisch und bedarfsgerecht von der Spülkammer zum Bauteil geleitet wird. In der Spülkammer gesammelte überschüssige Spülflüssigkeit wird über einen bzgl. des Siebs auf der Seite des Zulaufs ausgebildeten zweiten Ablauf situationsspezifisch und bedarfsgerecht aus der Spülkammer geleitet. Ist also die Spülkammer mit Spülflüssigkeit aufgefüllt und wird durch die Pumpe versucht weitere Spülflüssigkeit einzupumpen, so wird aufgrund des Aufbaus der Reinigungsvorrichtung und der Betriebsweise der Pumpe in der Spülkammer, insbesondere einer Vorratskammer, ein Druckaufbau erzeugt, durch den automatisch über den zweiten Ablauf die überschüssige Spülflüssigkeit aus der Spülkammer ausgeleitet wird.

Vorzugsweise werden der Zulauf und der zweite Ablauf auf einem Deckel des Behälters ausgebildet und ein maximaler Höhenpunkt des zweiten Ablaufs wird auf einem niedrigeren Höhenniveau angeordnet als ein maximaler Höhepunkt des Zulaufs. Durch diesen Höhenversatz zwischen dem zweiten Ablauf und dem Zulauf wird automatisch gewährleistet, dass die drückend arbeitende Pumpe Spülflüssigkeit in die Spülkammer fördert und beim Abführen der überschüssigen Spülflüssigkeit ein Zurücklaufen dieser Spülflüssigkeit in die Pumpe verhindert wird. Insbesondere wird die Pumpe drückend betrieben. Durch den Druckaufbau bei gefüllter Spülkammer und einer in der Spülkammer integrierten Vorkammer, die insbesondere durch eine die Spülkammer von der Vorratskammer abdichtende Dichtung, das Sieb und den geschlossenen Deckel gebildet wird, wird die Spülflüssigkeit durch diesen Höhenversatz des Zulaufs und des zweiten Ablaufs automatisch aus der Vorkammer gefördert.

Darüber hinaus wird durch die drückend betriebene Pumpe das in die Spülkammer eingeförderte Spülmedium in Form der Spülflüssigkeit auch durch das Sieb gedrückt, wobei dabei die Flusen in der Spülflüssigkeit am Sieb hängen bleiben und eine gereinigte Spülflüssigkeit in einem weiteren Bereich der Spülkammer gesammelt werden kann. In diesem weiteren Bereich ist dann der erste Ablauf ausgebildet, so dass die gereinigte Spülflüssigkeit zum zu reinigenden Bauteil geleitet werden kann.

Vorteilhafte Ausgestaltungen der erfindungsgemäßen Reinigungsvorrichtung und des erfindungsgemäßen Hausgeräts sind als vorteilhafte Ausgestaltungen des erfindungsgemäßen Verfahrens anzusehen.

Merkmale der Erfindung ergeben sich aus den Patentansprüchen, den Figuren der beigefügten Zeichnung und deren Beschreibung. Die vorstehend genannten Merkmale und Merkmalskombinationen als auch die nachfolgend und/oder in den Figuren alleine gezeigten Merkmale und Merkmalskombinationen sind nicht nur in der jeweils angegebenen Kombination sondern auch in anderen Kombinationen oder in Alleinstellung verwendbar.

Ein Ausführungsbeispiel der Erfindung wird nachfolgend anhand der schematischen Figuren der Zeichnung näher erläutert. Es zeigen:
- Fig. 1: eine schematische Draufsicht auf ein Ausführungsbeispiel einer erfindungsgemäßen Reinigungsvorrichtung;
- Fig. 2: eine perspektivische Darstellung einer erfindungsgemäßen Reinigungsvorrichtung gemäß Fig. 1 in einem Teilausschnitt; und
- Fig. 3: eine schematische Schnittdarstellung eines Teilbereichs der Reinigungsvorrichtung gemäß Fig. 1 und 2.

In den Figuren sind gleiche oder funktionsgleiche Elemente jeweils mit den gleichen Bezugszeichen versehen.

In Fig. 1 ist in einer schematischen Draufsicht eine Reinigungsvorrichtung 1 gezeigt. Die Reinigungsvorrichtung1 ist zum Reinigen eines mit Flusen beaufschlagten Bauteils eines Hausgeräts zur Pflege von Wäschestücken ausgebildet. Das Hausgerät ist im Ausführungsbeispiel ein Wäschetrockner und dieser weist eine Wärmepumpe auf. Die Wärmepumpe umfasst zumindest einen Wärmetauscher, welcher das mit Flusen beaufschlagte Bauteil darstellt.

Die Reinigungsvorrichtung 1 ist in dem Wäschetrockner angeordnet und umfasst einen Behälter 2, welcher zur Aufnahme der Spülflüssigkeit ausgebildet ist. Im Ausführungsbeispiel ist diese Spülflüssigkeit Kondensat, welches bei einem Trocknungsprozess der zu trocknenden Wäschestücke anfällt und in diesem Behälter 2 gesammelt wird. Der Behälter 2 umfasst eine Spülkammer 3 und eine Vorratskammer 4. Die Spülkammer3 und die Vorratskammer 4 sind separiert voneinander.

Die Spülkammer 3 umfasst eine Vorkammer 5, welche einen Teilbereich der Spülkammer 3 bildet. Die Spülkammer 3 und insbesondere die Vorkammer 5 sind so angeordnet, dass über eine nicht dargestellte Pumpe, die drückend arbeitet, mit Flusen beaufschlagte Spülflüssigkeit über einen Zulauf 6 eingepumpt wird. Der Zulauf 6 ist an einem in Fig. 1 nicht gezeigten Deckel 7 (Fig. 2) integral ausgebildet. Der Deckel 7 ist vorzugsweise ein Kunststoffteil und der Zulauf 6 stellt einen darin integrierten Stutzen dar.

Die Spülkammer 3 umfasst darüber hinaus einen ersten Ablauf 8, der in Fig. 1 in gestrichelter Weise dargestellt ist und vorzugsweise an einem Boden der Spülkammer 3 ausgebildet ist. Die in der Spülkammer 3 von den Flusen gereinigte Spülflüssigkeit wird in einem von der Vorkammer 5 zu unterscheidenden zweiten Teilbereich der Spülkammer 3 gesammelt, wobei dieser zweite Teilbereich mit dem ersten Ablauf 8 verbunden ist. An diesem ersten Ablauf 8 ist dann eine Leitung angeschlossen, über welche die gereinigte Spülflüssigkeit zum Wärmetauscher geleitet werden kann, um diesen von den Flusen zu reinigen.

An dem Deckel 7 ist im Ausführungsbeispiel neben dem Zulauf 6 ein zweiter Ablauf 9 ausgebildet, welcher ebenfalls als Stutzen ausgebildet ist und integral in dem Deckel 7 angeordnet ist. Der Zulauf 6 und der zweite Ablauf 9 sind somit benachbart zueinander angeordnet.

An dem zweiten Ablauf 9 ist im Ausführungsbeispiel eine erste Leitung 11 angeschlossen, welche in einen zum Behälter 2 angeordneten Verteiler 12 mündet. Der Verteiler 12 ist ein einstückiges Kunststoffteil der an einer Seite einen Anschluss 13 für den Schlauch 11 aufweist. Gegenüberliegend ist ein weiterer Anschluss 14 ausgebildet, an den ein weiterer Schlauch 15 angekoppelt ist. Dieser weitere Schlauch 15 mündet in einen Zulauf 16 der Vorratskammer 4. Die aus der Spülkammer 3, insbesondere der Vorratskammer 5 ausgeleitete überflüssige Spülflüssigkeit wird bei dieser Ausgestaltung somit über das Schlauchsystem umfassend den Schlauch 11, den Verteiler 12, den Schlauch 15 und den Zulauf 16 in die Vorratskammer 4 geleitet. Ist die Vorratskammer 4 gefüllt, so läuft die Spülflüssigkeit automatisch über und gelangt dann von der Vorratskammer 4 in eine nicht dargestellte Bodengruppe des Wäschetrockners.

Der Verteiler 12 ist darüber hinaus so ausgebildet, dass er einen weiteren Anschluss 17 aufweist. Dieser ist vorgesehen, um einen nicht dargestellten weiteren Schlauch in Form einer Leitung anzuschließen, wobei dann die Möglichkeit gewährleistet ist, die überschüssige Spülflüssigkeit nicht in die Vorratskammer 4, sondern aus dem Wäschetrockner heraus extern abzuführen. Beispielsweise kann in diesem Zusammenhang eine Einleitung in ein Waschbecken oder einen Traps vorgesehen sein, so dass die überschüssige Spülflüssigkeit in ein externes Abwassersystem eingeleitet werden kann.

In Fig. 2 ist in einer perspektivischen Darstellung ein Teilbereich der Reinigungsvorrichtung 1 in Fig. 1 gezeigt. Es ist zu erkennen, dass der Deckel 7 über ein Scharnier 18 an einer Deckenwand 19 des Behälters und insbesondere der Spülkammer 3 befestigt ist. Der Deckel 7 kann somit hochgeklappt werden und ist somit relativ gegenüber der Deckenwand 19 bewegbar. Dadurch kann jederzeit die Zugänglichkeit zur Spülkammer 3 und der darin angeordneten Komponenten gewährleistet werden.

In Fig. 3 ist in einer schematischen Schnittdarstellung derjenige Teilbereich der Reinigungsvorrichtung 1 gezeigt, der die Vorkammer 5 umfasst.

Es ist zu erkennen, dass die Spülkammer 3 quasi versenkt in dem Behälter 2 angeordnet ist. Eine Deckenwand 20 der Spülkammer 3 ist im Hinblick auf die vertikale Höhenposition und somit im Hinblick auf die Betrachtung in y-Richtung nach unten versetzt und beabstandet zu dem Deckel 7 angeordnet. Eine Unterseite 21 des Deckels 7 ist in geschlossenem Zustand des Deckels 7 über eine Dichtung 22 gegenüber einer Oberseite 23 der Deckenwand 20 der Spülkammer 3 abgedichtet. Dadurch kann vermieden werden, dass in der Spülkammer 3 gesammelte Spülflüssigkeit in unerwünschter Weise aus der Spülkammer 3 austritt und in die Vorratskammer 4 läuft. Die Spülkammer 3 ist durch diese Dichtung 22 von der Vorratskammer 4 abgedichtet.

Darüber hinaus ist zu erkennen, dass in der Deckenwand 20 eine Aussparung ausgebildet ist, in der ein Sieb 24 positioniert ist. Es ist zu erkennen, dass dieses Sieb 24 unmittelbar unter dem Zulauf 6 und dem zweiten Ablauf 9 angeordnet ist. Durch den Zulauf 6, dem zweiten Ablauf 9, den Deckel 7, die Dichtung 22 und das Sieb 24 wird die Vorkammer 5 volumenmäßig quasi begrenzt. Der Zulauf 6 und der zweite Ablauf 9 sind auf einer ersten Seite des Siebs 24 angeordnet. Der erste Ablauf 8 ist demgegenüber auf einer gegenüberliegenden Seite des Siebs 24 angeordnet.

Darüber hinaus ist in der Darstellung gemäß Fig. 3 gezeigt, dass ein maximaler Höhenpunkt des Zulaufs 6 und somit in y-Richtung betrachtet höher liegt als ein maximaler Höhepunkt des zweiten Ablaufs 9. Diese Unterschiedlichkeit im Höhenniveau beträgt gemäß der beispielhaften Darstellung im Ausführungsbeispiel h und ist vorzugsweise kleiner als 10cm, insbesondere kleiner als 5cm. Durch diese konstruktive Ausgestaltung und Anordnung wird erreicht, dass beim Einfördern von Spülflüssigkeit in die Spülkammer 3 und auch die Vorkammer 5 bei gefüllter Vorkammer 5 die überschüssige Spülflüssigkeit nicht wieder über den Zulauf 6 in die Pumpe zurückgedrückt wird, sondern dass automatisch diese gewünschte Abführung über den zweiten Ablauf 9 gewährleistet ist.

Im Hinblick auf die Funktionsweise wird vorgesehen, dass über den Zulauf 6 Spülflüssigkeit, welche noch mit Flusen beaufschlagt ist, in die Spülkammer 3 und somit auch in die Vorkammer 5 gepumpt wird. Durch das Sieb 24 werden die in der eingepumpten Spülflüssigkeit vorhandenen Flusen gesiebt und die gereinigte Spülflüssigkeit wird nach dem Durchtritt durch das Sieb 24 in den zweiten Teilbereich der Spülkammer 3 gesammelt. Wird soviel Spülflüssigkeit in die Spülkammer 3 und die Vorkammer 5 gepumpt, dass die Vorkammer 5 vollständig gefüllt ist, so wird, gemäß vorheriger Erläuterung automatisch über den vertikal tiefer angeordneten zweiten Ablauf 9 die überschüssige Spülflüssigkeit abtransportiert. Durch die drückend betriebene Pumpe, die Ausgestaltung der Reinigungsvorrichtung 1 mit dem zweiten Ablauf 9 und darüber hinaus dessen spezifische positionelle Anordnung gegenüber dem Zulauf 6 wird ein strömungstechnisches Prinzip automatisch generiert, bei dem in der Vorkammer 5 eine Strömung generiert wird, bei der dann auch automatisch die an dem Sieb 24 gesammelten Flusen entfernt werden und über den zweiten Ablauf 9 abtransportiert werden. Dadurch wird quasi auch ein automatisches Reinigen des Siebs 24 ermöglicht. Soll der Wärmetauscher mit der in dem zweiten Teilbereich der Spülkammer 3 gesammelten gereinigten Spülflüssigkeit gereinigt werden, wird dies über den ersten Ablauf 8 durchgeführt und die gereinigte Spülflüssigkeit zum Wärmetauscher geleitet.

Gemäß der Darstellung in Fig. 3 ist zu erkennen, dass der Zulauf 6 und der zweite Ablauf 9 beabstandet aber benachbart zueinander angeordnet sind und unmittelbar in vertikaler Richtung betrachtet über dem Sieb 24 positioniert sind. Durch die drückend arbeitende Pumpe wird beim Einfördern der Spülflüssigkeit in die Vorkammer 5 automatisch auch die Spülflüssigkeit durch das Sieb 24 gedrückt und eine entsprechende Reinigung erzeugt.

Ist, wie bereits erwähnt, die Vorkammer 5 und somit auch die Spülkammer 3 mit Spülflüssigkeit gefühlt, steigt der Wasserspiegel in der Vorkammer 5 an, bis der zweite Ablauf 9 erreicht wird. Weiteres, der Vorkammer 5 zugeführtes Spülmedium wird aufgrund des Platzmangels unter dem Pumpendruck durch den zweiten Ablauf 9 abgeführt. Flusenablagerungen am Sieb 24 werden hierbei aufgewirbelt und mit dem Wasserstrom abgeführt. Die Vorratskammer 4 kann somit mit einem konventionellen Kondensatzugang ohne Flusensieb aber mit sicherem Überlauf gegenüber Verflusung zur Kondensatschale ausgebildet sein.

Neben der Entfernung von Flusen aus der Spülflüssigkeit kann durch das Sieb 24 auch das Aussieben von sonstigen Ausschwemmungen, wie beispielsweise Haare oder dergleichen, die sich in der Spülflüssigkeit befinden können, ermöglicht werden. Bei Überlauf der Vorratskammer 4 wird dieses überlaufende Kondensat dann über eine Kondensatorschale der Bodengruppe zugeführt. Darüber hinaus sind keine elektrisch betriebenen Zusatzbauteile für einen externen Ablauf mehr erforderlich.

### Bezugszeichenliste

- 1: Reinigungsvorrichtung
- 2: Behälter
- 3: Spülkammer
- 4: Vorratskammer
- 5: Vorkammer
- 6: Zulauf
- 7: Deckel
- 8: Ablauf
- 9: Ablauf
- 11: Leitung
- 12: Verteiler
- 13: Anschluss
- 14: Anschluss
- 15: Schlauch
- 16: Zulauf
- 17: Anschluss
- 18: Scharnier
- 19: Deckenwand
- 20: Deckenwand
- 21: Unterseite
- 22: Dichtung
- 23: Oberseite
- 24: Sieb

## Patentansprüche

1. Reinigungsvorrichtung für ein mit Flusen beaufschlagtes Bauteil eines Hausgeräts zur Pflege von Wäschestücken, mit einem Behälter (2), welcher zur Aufnahme von Spülflüssigkeit zum Abspülen der Flusen vom Bauteil ausgebildet ist und welcher eine Spülkammer (3) und eine Vorratskammer (4) aufweist, wobei die Spülkammer (3) einen Zulauf (6) aufweist, über welchen die Spülflüssigkeit in die Spülkammer (3) förderbar ist, **dadurch gekennzeichnet, dass** im Bereich des Zulaufs (6) ein Sieb (24) zum Reinigen der Spülflüssigkeit in der Spülkammer (3) angeordnet ist, wobei ein erster Ablauf (8) zum Leiten der gereinigten Spülflüssigkeit von der Spülkammer (3) zum Bauteil auf einer dem Zulauf (6) gegenüberliegenden Seite des Siebs (24) ausgebildet ist und ein zweiter Ablauf (9) zum Abführen der überschüssigen Spülflüssigkeit aus der Spülkammer (3) auf der Seite des Siebs (24) angeordnet ist, auf der der Zulauf (6) ausgebildet ist.

2. Reinigungsvorrichtung nach Anspruch 1, **dadurch gekennzeichnet, dass** der Zulauf (6) und der zweite Ablauf (9) an einem Deckel (7) des Behälters (2) ausgebildet sind und ein maximaler Höhenpunkt des zweiten Ablaufs (9) auf einem niedrigeren Höhenniveau angeordnet ist, als ein maximaler Höhenpunkt des Zulaufs (6).

3. Reinigungsvorrichtung nach Anspruch 2, **dadurch gekennzeichnet, dass** der Deckel (7) relativ bewegbar, insbesondere klappbar, an einer Oberwand (19) des Behälters (2) angeordnet ist.

4. Reinigungsvorrichtung nach einem der Ansprüche 2 und 3, **dadurch gekennzeichnet, dass** die Spülkammer (3) in dem Behälter (2) angeordnet ist und der Deckel (7) im geschlossenen Zustand an seiner Unterseite (21) mit einer Dichtung (22) gegen die Oberseite (23) der die Spülkammer (3) begrenzenden Deckenwand (20) abgedichtet ist, so dass die Spülkammer (3) gegenüber der Vorratskammer (4) abgedichtet ist.

5. Reinigungsvorrichtung nach Anspruch 4, **dadurch gekennzeichnet, dass** durch die Dichtung (22), das Sieb (24) und den Deckel (7) im geschlossenen Zustand des Deckels (7) eine Vorkammer (5) der Spülkammer (3) gebildet ist.

6. Reinigungsvorrichtung nach einem der Ansprüche 2 bis 5, **dadurch gekennzeichnet, dass** die Pumpe drückend betrieben ist und durch den Druckaufbau bei gefüllter Spülkammer (3) und Vorkammer (5) die Spülflüssigkeit durch den Höhenversatz des Zulaufs (6) und des zweiten Ablaufs (9) automatisch aus der Vorkammer (5) über den zweiten Ablauf (9) förderbar ist.

7. Reinigungsvorrichtung nach einem der Ansprüche 2 bis 6, **dadurch gekennzeichnet, dass** der Zulauf (6) und der zweite Ablauf (9) als jeweils ein Stutzen in dem Deckel (7) integriert sind.

8. Reinigungsvorrichtung nach einem der vorhergehenden Ansprüche, **dadurch gekennzeichnet, dass** der zweite Ablauf (9) über eine Leitung (11, 15) mit der Vorratskammer (4) verbindbar ist oder eine Leitung zur externen Abfuhr der Spülflüssigkeit aus der Vorkammer (5) der Spülkammer (3) ausgebildet ist.

9. Reinigungsvorrichtung nach Anspruch 8, **dadurch gekennzeichnet, dass** stromabwärts des zweiten Ablaufs (9) ein Verteiler (12) angeordnet ist, an den eine Leitung (15) zum Einleiten der aus der Vorkammer (5) geförderten Spülflüssigkeit in die Vorratskammer (4) und/oder eine Leitung zum externen Abführen dieser Spülflüssigkeit aus dem Hausgerät anbringbar ist.

10. Reinigungsvorrichtung nach einem der vorhergehenden Ansprüche, **dadurch gekennzeichnet, dass** die Spülflüssigkeit im Betrieb des Hausgeräts erzeugtes Kondensat ist.

11. Hausgerät zur Pflege von Wäschestücken, insbesondere Wäschetrockner, mit einem mit Flusen beaufschlagten Bauteil und einer Reinigungsvorrichtung für das Bauteil, welche Reinigungsvorrichtung einen Behälter (2) aufweist, welcher zur Aufnahme von Spülflüssigkeit zum Abspülen der Flusen vom Bauteil ausgebildet ist und welcher eine Spülkammer (3) und eine Vorratskammer (4) aufweist, wobei die Spülkammer (3) einen Zulauf (6) aufweist, über welchen die Spülflüssigkeit in die Spülkammer (3) förderbar ist, **dadurch gekennzeichnet, dass** im Bereich des Zulaufs (6) ein Sieb (24) zum Reinigen der Spülflüssigkeit in der Spülkammer (3) angeordnet ist, wobei ein erster Ablauf (8) zum Leiten der gereinigten Spülflüssigkeit von der Spülkammer (3) zum Bauteil auf einer dem Zulauf (6) gegenüberliegenden Seite des Siebs (24) ausgebildet ist und ein zweiter Ablauf (9) zum Abführen der überschüssigen Spülflüssigkeit aus der Spülkammer (3) auf der Seite des Siebs (24) angeordnet ist, auf der der Zulauf (6) ausgebildet ist.

12. Hausgerät nach Anspruch 11, welches eine Wärmepumpe aufweist, die zumindest einen Wärmetauscher umfasst, wobei das mittels der durch das Sieb (24) in der Spülkammer (3) gereinigte und über den ersten Ablauf (8) mit dieser gereinigten Spülflüssigkeit gespülte und von Flusen zu reinigende Bauteil der Wärmetauscher ist.

13. Verfahren zum Reinigen eines mit Flusen beaufschlagten Bauteils eines Hausgeräts zur Pflege von Wäschestücken, bei welchem Spülflüssigkeit zum Abspülen der Flusen vom Bauteil in einem Behälter (2) gesammelt wird, wobei der Behälter (2) in eine Spülkammer (3) und eine Vorratskammer (4) unterteilt wird, und wobei die Spülflüssigkeit über einen Zulauf (6) in die Spülkammer (3) gefördert wird, **dadurch gekennzeichnet, dass** im Bereich des Zulaufs (6) ein Sieb (24) zum Reinigen der Spülflüssigkeit in der Spülkammer (3) angeordnet wird, wobei die durch das Sieb (24) gereinigte und in der Spülkammer (3) gesammelte Spülflüssigkeit über einen auf einer dem Zulauf (6) gegenüberliegenden Seite des Siebs (24) ausgebildeten ersten Ablauf (8) von der Spülkammer (3) zum Bauteil geleitet wird und überschüssige Spülflüssigkeit über einen bezüglich des Siebs (24) auf der Seite des Zulaufs (6) ausgebildeten zweiten Ablauf (9) aus der Spülkammer (3) geleitet wird.

14. Verfahren nach Anspruch 13,**dadurch gekennzeichnet, dass** der Zulauf (6) und der zweite Ablauf (9) an einem Deckel (7) des Behälters (2) ausgebildet werden und ein maximaler Höhenpunkt des zweiten Ablaufs (9) auf einem niedrigeren Höhenniveau angeordnet wird als ein maximaler Höhenpunkt des Zulaufs (6), wobei insbesondere die Pumpe drückend betrieben wird und durch den Druckaufbau bei gefüllter Spülkammer (3) und einer in die Spülkammer (3) integrierten Vorkammer (5), die insbesondere durch eine die Spülkammer (3) von der Vorratskammer (4) abdichtende Dichtung (22), das Sieb (24) und den geschlossenen Deckel (7) gebildet wird, die Spülflüssigkeit durch den Höhenversatz des Zulaufs (6) und des zweiten Ablaufs (9) automatisch über den zweiten Ablauf (9) aus der Vorkammer (5) gefördert wird.

## Claims

1. Cleaning device for a component exposed to lint of a household appliance for the care of laundry items, having a container (2) which is designed to receive rinsing liquid for rinsing the lint off the component and which has a rinsing chamber (3) and a storage chamber (4), wherein the rinsing chamber (3) has an inlet (6) via which the rinsing liquid can be delivered to the rinsing chamber (3), **characterised in that** a screen (24) for cleaning the rinsing liquid in the rinsing chamber (3) is arranged in the region of the inlet (6), wherein a first outlet (8) for conducting the cleaned rinsing liquid from the rinsing chamber (3) to the component is embodied on a side of the screen (24) which is opposite the inlet (6), and a second outlet (9) for discharging the excess rinsing liquid from the rinsing chamber (3) is arranged on the side of the screen (24) on which the inlet (6) is embodied.

2. Cleaning device according to claim 1, **characterised in that** the inlet (6) and the second outlet (9) are embodied on a cover (7) of the container (2), and a maximum height point of the second outlet (9) is arranged at a lower height level than a maximum height point of the inlet (6).

3. Cleaning device according to claim 2, **characterised in that** the cover (7) is arranged on an upper wall (19) of the container (2) so that it can be moved relatively, in particular folded.

4. Cleaning device according to one of claims 2 and 3, **characterised in that** the rinsing chamber (3) is arranged in the container (2), and the cover (7) in the closed state is sealed on its underside (21) with a sealing gasket (22) against the upper side (23) of the ceiling wall (20) delimiting the rinsing chamber (3), so that the rinsing chamber (3) is sealed relative to the storage chamber (4).

5. Cleaning device according to claim 4, **characterised in that** an antechamber (5) of the rinsing chamber (3) is formed by the sealing gasket (22), the screen (24) and the cover (7) in the closed state of the cover (7).

6. Cleaning device according to one of claims 2 to 5, **characterised in that** the pump is operated by pressure and because of the pressure build-up when the rinsing chamber (3) and antechamber (5) are full, the rinsing liquid can be delivered automatically out of the antechamber (5) via the second outlet (9) because of the height offset of the inlet (6) and the second outlet (9).

7. Cleaning device according to one of claims 2 to 6, **characterised in that** the inlet (6) and the second outlet (9) are integrated into the cover (7) as a connecting piece in each case.

8. Cleaning device according to one of the preceding claims, **characterised in that** the second outlet (9) can be connected to the storage chamber (4) via a line (11, 15) or a line is embodied for the external discharge of the rinsing liquid out of the antechamber (5) of the rinsing chamber (3).

9. Cleaning device according to claim 8, **characterised in that** downstream of the second outlet (9) a distributor (12) is arranged, to which a line (15) for discharging the rinsing liquid delivered out of the antechamber (5) into the supply chamber (4) and/or a line for the external discharge of said rinsing liquid out of the household appliance can be attached.

10. Cleaning device according to one of the preceding claims, **characterised in that** the rinsing liquid is condensate produced during operation of the household appliance.

11. Household appliance for the care of laundry items, in particular a laundry dryer, with a component exposed to lint and a cleaning device for the component, said cleaning device having a container (2) which is embodied to receive rinsing liquid for rinsing the lint off the component and which comprises a rinsing chamber (3) and a storage chamber (4), wherein the rinsing chamber (3) has an inlet (6) via which the rinsing liquid can be delivered into the rinsing chamber (3), **characterised in that** a screen (24) for cleaning the rinsing liquid in the rinsing chamber (3) is arranged in the region of the inlet (6), wherein a first outlet (8) for conducting the cleansed rinsing liquid from the rinsing chamber (3) to the component is embodied on a side of the screen (24) which is opposite the inlet (6), and a second outlet (9) for discharging the excess rinsing liquid out of the rinsing chamber (3) is arranged on the side of the screen (24) on which the inlet (6) is embodied.

12. Household appliance according to claim 11, which has a heat pump which comprises at least one heat exchanger, wherein the component cleaned by means of the screen (24) in the rinsing chamber (3) and rinsed via the first outlet (8) with said cleansed rinsing liquid and to be cleaned of lint is the heat exchanger.

13. Method for cleaning a component exposed to lint of a household appliance for the care of laundry items, in which rinsing liquid for rinsing the lint is collected by the component in a container (2), wherein the container (2) is divided into a rinsing chamber (3) and a storage chamber (4), and wherein the rinsing liquid is delivered via an inlet (6) into the rinsing chamber (3), **characterised in that** in the region of the inlet (6) a screen (24) for cleansing the rinsing liquid is arranged in the rinsing chamber (3), wherein the rinsing liquid cleansed by the screen (24) and collected in the rinsing chamber (3) is conducted to the component from the rinsing chamber (3) via a first outlet (8) embodied on a side of the screen (24) opposite the inlet (6) and excess rinsing liquid is conducted out of the rinsing chamber (3) via a second outlet (9) embodied on the side of the inlet (6) in respect of the screen (24).

14. Method according to claim 13, **characterised in that** the inlet (6) and the second outlet (9) are embodied on a cover (7) of the container (2), and a maximum height point of the second outlet (9) is arranged at a lower height level than a maximum height point of the inlet (6), wherein in particular the pump is operated by pressure and because of the pressure build-up when the rinsing chamber (3) and an antechamber (5) integrated into the rinsing chamber (3) are full, which antechamber (5) is formed in particular by a sealing gasket (22) sealing the rinsing chamber (3) from the storage chamber (4), by the screen (24) and by the closed cover (7), the rinsing liquid is automatically delivered out of the antechamber (5) via the second outlet (9) because of the height offset of the inlet (6) and the second outlet (9).

## Revendications

1. Dispositif de nettoyage pour un élément exposé aux peluches d'un appareil domestique destiné à l'entretien du linge, avec un récipient (2), lequel est configuré pour la collecte de liquide de rinçage destiné au rinçage des peluches hors de l'élément et lequel présente une chambre de rinçage (3) et une chambre de stockage (4), dans lequel la chambre de rinçage (3) présente une arrivée (6), via laquelle le liquide de rinçage peut être acheminé dans la chambre de rinçage (3), **caractérisé en ce que** dans la zone de l'arrivée (6) est disposé un tamis (24) destiné au nettoyage du liquide de rinçage dans la chambre de rinçage (3), dans lequel une première sortie (8) destinée à diriger le liquide de rinçage nettoyé de la chambre de rinçage (3) à l'élément sur un côté du tamis (24) opposé à l'arrivée (6) et une deuxième sortie (9) destinée à évacuer le liquide de rinçage en excédent de la chambre de rinçage (3) est disposée sur le côté du tamis (24) sur lequel l'arrivée (6) est configurée.

2. Dispositif de nettoyage selon la revendication 1, **caractérisé en ce que** l'arrivée (6) et la deuxième sortie (9) sont configurées au niveau d'un couvercle (7) du récipient (2) et un point d'élévation maximal de la deuxième sortie (9) est disposé sur un niveau d'élévation inférieur au point d'élévation maximal de l'arrivée (6).

3. Dispositif de nettoyage selon la revendication 2, **caractérisé en ce que** le couvercle (7) est disposé relativement mobile, en particulier de manière rabattable, au niveau d'une paroi supérieure (19) du récipient (2).

4. Dispositif de nettoyage selon l'une des revendications 2 et 3, **caractérisé en ce que** la chambre de rinçage (3) est disposée dans le récipient (2) et le couvercle (7) à l'état fermé est rendu étanche au niveau de son côté inférieur (21) avec un joint d'étanchéité (22) par rapport au côté supérieur (23) de la paroi de couvercle (20) délimitant la chambre de rinçage (3), de sorte que la chambre de rinçage (3) est rendue étanche par rapport à la chambre de stockage (4).

5. Dispositif de nettoyage selon la revendication 4, **caractérisé en ce que** par le biais du joint d'étanchéité (22), du tamis (24) et du couvercle (7) à l'état fermé du couvercle (7) une préchambre (5) de la chambre de rinçage (3) est formée.

6. Dispositif de nettoyage selon l'une des revendications 2 à 5, **caractérisé en ce que** la pompe est actionnée par pression et par le biais de la mise sous pression lorsque la chambre de rinçage (3) et la préchambre (5) sont remplies le liquide de rinçage peut être acheminé automatiquement hors de la préchambre (5) via la deuxième sortie (9) par le biais du décalage d'élévation de l'arrivée (6) et de la deuxième sortie (9).

7. Dispositif de nettoyage selon l'une des revendications 2 à 6, **caractérisé en ce que** l'arrivée (6) et la deuxième sortie (9) sont intégrées respectivement en tant que tubulure dans le couvercle (7).

8. Dispositif de nettoyage selon l'une des revendications précédentes, **caractérisé en ce que** la deuxième sortie (9) peut être reliée à la chambre de stockage (4) via une conduite (11, 15) ou une conduite est configurée pour l'évacuation externe du liquide de rinçage hors de la préchambre (5) de la chambre de rinçage (3).

9. Dispositif de nettoyage selon la revendication 8, **caractérisé en ce qu'**en aval de la deuxième sortie (9) est disposé un distributeur (12) au niveau duquel une conduite (15) peut être aménagée pour introduire le liquide de rinçage acheminé hors de la préchambre (5) dans la chambre de stockage (4) et/ou une conduite peut être aménagée pour l'évacuation externe de ce liquide de rinçage hors de l'appareil domestique.

10. Dispositif de nettoyage selon l'une des revendications précédentes, **caractérisé en ce que** le liquide de rinçage pendant le fonctionnement de l'appareil domestique est un condensat généré.

11. Appareil domestique destiné à l'entretien du linge, en particulier sèche-linge, avec un élément exposé aux peluches et un dispositif de nettoyage pour l'élément, lequel dispositif de nettoyage présente un récipient (2), lequel est configuré pour collecter le liquide de rinçage destiné au rinçage des peluches sur l'élément et lequel présente une chambre de rinçage (3) et une chambre de stockage (4), dans lequel la chambre de rinçage (3) présente une arrivée (6), via laquelle le liquide de rinçage peut être acheminé dans la chambre de rinçage (3), **caractérisé en ce que** dans la zone de l'arrivée (6) est disposé un tamis (24) destiné au nettoyage du liquide de rinçage dans la chambre de rinçage (3), dans lequel une première sortie (8) destinée à diriger le liquide de rinçage nettoyé de la chambre de rinçage (3) à l'élément est configurée sur un côté du tamis (24) opposé à l'arrivée (6) et une deuxième sortie (9) destinée à l'évacuation du liquide de rinçage en excédent hors de la chambre de rinçage (3) est disposée sur le côté du tamis (24) sur lequel l'arrivée (6) est configurée.

12. Appareil domestique selon la revendication 11, lequel présente une pompe à chaleur qui comprend au moins un échangeur de chaleur, dans lequel l'élément rincé au moyen du liquide de rinçage nettoyé par le biais du tamis (24) dans la chambre de rinçage (3) et via la première sortie (8) avec ce liquide de rinçage nettoyé et à nettoyer des peluches est l'échangeur de chaleur.

13. Procédé destiné au nettoyage d'un élément exposé à des peluches d'un appareil domestique destiné à l'entretien du linge, dans lequel un liquide de rinçage destiné à rincer les peluches de l'élément dans un récipient (2) est accumulé, dans lequel le récipient (2) est subdivisé en une chambre de rinçage (3) et une chambre de stockage (4), et dans lequel le liquide de rinçage est acheminé via une arrivée (6) dans la chambre de rinçage (3), **caractérisé en ce que** dans la zone de l'arrivée (6) est disposé un tamis (24) destiné à nettoyer le liquide de rinçage dans la chambre de rinçage (3), dans lequel le liquide de rinçage nettoyé par le biais du tamis (24) et accumulé dans la chambre de rinçage (3) est dirigé via une première sortie (8) configurée sur un côté du tamis (24) opposé à l'arrivée (6) de la chambre de rinçage (3) à l'élément et le liquide de rinçage en excédent est dirigé via une deuxième sortie (9) configurée par rapport au tamis (24) sur le côté de l'arrivée (6) hors de la chambre de rinçage (3).

14. Procédé selon la revendication 13, **caractérisé en ce que** l'arrivée (6) et la deuxième sortie (9) sont configurées au niveau d'un couvercle (7) du récipient (2) et un point d'élévation maximal de la deuxième sortie (9) est disposé à un niveau d'élévation inférieur à un point d'élévation maximal de l'arrivée (6), dans lequel en particulier la pompe est actionnée par pression et par le biais de la mise en pression lorsque la chambre de rinçage (3) est remplie et une préchambre (5) est intégrée dans la chambre de rinçage (3), qui est en particulier formée par le biais d'un joint d'étanchéité (22) rendant étanche la chambre de rinçage (3) par rapport à la chambre de stockage (4), le tamis (24) et le couvercle (7) fermé, le liquide de rinçage est acheminé par le biais du décalage d'élévation de l'arrivée (6) et de la deuxième sortie (9) automatiquement via la deuxième sortie (9) hors de la préchambre (5).
